# EUROPÄISCHE PATENTSCHRIFT

(11) **EP 0 953 069 B1**
(45) Veröffentlichungstag und Bekanntmachung des Hinweises auf die Patenterteilung: **07.11.2001**
(21) Anmeldenummer: 98902977.2
(22) Anmeldetag: 03.01.1998
(51) Int. Cl.: C25B 9/00

(54) **ZELLENDECKEL FÜR ELEKTROLYSEZELLEN**
CELL COVER FOR ELECTROLYTIC CELLS
COUVERCLE POUR CELLULES ELECTROLYTIQUES

(30) Priorität: 10.01.1997 DE 19700534
(43) Veröffentlichungstag der Anmeldung: 03.11.1999
(73) Patentinhaber: BAYER AG, 51368 Leverkusen (DE)
(72) Erfinder: CLASEN, Peter, D-47802 Krefeld (DE); VENGHAUS, Stefan, D-47546 Kalkar (DE)
(86) Internationale Anmeldenummer: EP9800018
(87) Internationale Veröffentlichungsnummer: WO9830737

(56) Entgegenhaltungen:
- EP-A- 0 655 520

## Beschreibung

Die Erfindung betrifft korrosionsbeständige Apparatedeckel, insbesondere Zellendeckel für Elektrolysezellen, mit einer verbesserten Wandauskleidung. Die vorgeschlagene, einfacher lösbare Auskleidung eignet sich besonders für den Einsatz an neuen oder gebrauchten Deckeln von Elektrolysezellen, die nach dem Amalgamverfahren arbeiten.

Für das Verkleiden von Elektrolysezellendeckeln aus Metall, die für den Einsatz im Amalgamverfahren geeignet sind, sind wenigstens drei verschiedene Verfahren bekannt:

Das Aufbringen einer nicht lösbaren Verkleidung von Gummi auf einen konventionellen Stahldeckel oder die innere Verkleidung des Deckels mit nicht lösbaren Blechen aus Titan.

Aus EP-A 655 520 ist bereits ein Deckel für eine Elektrolysezelle bekannt, der mit einer Auskleidung aus Titan versehen ist.

Desweiteren werden auch Kunststoffolien zur Abdeckung der Zellen verwendet (sogenannte "Membrandeckel").

Der Nachteil von gummierten Deckeln ist, daß sich an gummierten Deckeln durch Reaktion mit Chlor dioxin- und fliranhaltige Reaktionsprodukte bilden können. Ein weiterer Nachteil besteht in der aufwendigen Instandsetzung solcher Deckel. Soll ein gummierter Deckel neu beschichtet werden, so muß zunächst die Gummierung z.B. durch Kälte zum Sprödbruch gebracht werden und die am Deckel anhaftenden Gummireste müssen anschließend durch Abmeißeln entfernt werden.

Zellendeckel mit Titanauskleidung weisen folgende Nachteile auf. Die Verkleidung von Stahldeckeln mit Hilfe von Titanblechen ist vergleichsweise aufwendig und teuer wegen der vielen Schweißnähte an den Anodendurchführungen im Zellendeckel. Bei einer geringfügigen Beschädigung der Titanauskleidung gelangt feuchtes Chlor an den Zellenstahldeckel, wonach eine starke Korrosion des Stahlteiles einsetzt. Eine fachgerechte Reparaturschweißung an der Titanauskleidung ist wegen mangelhafter Gasbeschleierung des Spaltes zwischen Titanauskleidung und korrodiertem Stahldeckel praktisch nicht möglich.

Der Austausch eines Stahldeckels gegen einen "Membrandeckel" aus Kunststoff ist sehr kostspielig und praktisch schwer durchführbar, da u.a. die Konstruktion für die Stromzuführung geändert werden müßte. Überdies erweisen sich Membrandeckel als nachteilig, da sie die Möglichkeit begrenzen die Anoden vertikal zu verstellen.

Der Erfindung liegt die Aufgabe zugrunde, einen Apparatedeckel mit korrosionsbeständiger Auskleidung zu schaffen, der die Nachteile der bekannten Konstruktionen nicht aufweist, wobei der Deckel mit einer leichter lösbaren Auskleidung aus Kunststoff oder Metall zu versehen ist. Insbesondere gilt es dabei Stromdurchführungen, beispielsweise bei der Verwendung als Elektrolysezellendeckel, zu berücksichtigen.

Die Aufgabe wird erfindungsgemäß dadurch gelöst, daß auf vorbereiteten d.h. zugeschnittenen, gebohrten oder angefasten Platten aus Kunststoff die Durchführungen für die Anoden angebracht werden, z.B. durch Schweißen. Nach dem Auflegen auf die Stahldeckel wird ein Herausrutschen der Anodenhülsen aus den Bohrungen durch geeignete Haltevorrichtungen verhindert, z.B. durch Haltebleche oder Verschraubungen.

Gegenstand der Erfindung ist ein Apparatedeckel mit korrosionsbeständiger Auskleidung und wenigstens einer elektrischen Stromdurchführung, dadurch gekennzeichnet, daß die Auskleidung aus Kunststoff besteht und an der Stromdurchführung mit einer über die Deckelwand hinausragenden Hülse fest und gasdicht verbunden ist, daß die Hülse mit einem lösbaren Befestigungsmittel an der Deckelwand fixiert ist, und daß der Raum zwischen der Stromdurchführung und der Hülse mit Hilfe eines lösbaren Dichtmittels abgedichtet ist, wobei die Stromdurchführung gegenüber der Hülse und dem Deckel elektrisch isoliert ist.

Bevorzugt ist im Apparatedeckel ein zusätzliches die Hülse umlaufendes Dichtmittel vorgesehen, das ein Ausdringen korrosiver Gase verhindert.

In einer besonderen Ausführung ist das Befestigungsmittel für die Befestigung der Hülse am Deckel ein Spannring, der in eine Nut an der Hülse eingreift, oder eine Überwurfmutter, die in ein Gewinde an der Hülse eingreift.

In einer weiteren bevorzugten Variante ist das Dichtmittel an der Stromdurchführung so weit heruntergezogen, daß es die Stromdurchführung auch im Innenbereich der Hülse umschließt und elektrisch isoliert.

Bevorzugt ist zwischen der Auskleidung und der Deckelwand eine zusätzliche Isolierschicht aus einem geschlossenporigen Polymerschaum, insbesondere aus Polyurethanschaum, z.B. in Plattenform, vorgesehen.

Die Auskleidung des Apparatedeckels besteht aus Kunstoff, insbesondere Polyvinylidenfluorid (PVDF), Polytetrafluorethylen-co-hexafluorpropylen (FEP), Perfluoralkoxypolymeren (PFA) oder (PVC, PVC-HT).

Die Zellendeckel können wie beschrieben mit Kunststoffen, z.B. PVDF, FEP, PFA, PVC, verkleidet werden. Die großflächigen Platten der Auskleidung und die Hülsen für die Anodendurchführungen können unter optimalen Bedingungen miteinander verbunden werden, z.B. durch Schweißen. Die Oberfläche des Zellendeckels aus Metall kann mit einem zusätzlichen Überzug als Korrosionsschutz versehen werden. Als Material für einen Überzug kommen insbesondere DD-Lacke oder Epoxidharze in Frage.

Bei Beschädigung der Auskleidung ist nach ihrer Entfernung vom Zellendeckel eine Reparatur der Auskleidung unter vereinfachten Bedingungen möglich, da die Auskleidung vom Zellendeckel leicht lösbar ist. Der konstruktiv beeinflußbare Spalt zwischen Auskleidung und Deckel erlaubt zudem eine Überprüfung der Auskleidung auf Dichtigkeit.

Die Deckel können zusätzlich allseitig mit einem geeigneten Anstrich als Korrosionsschutz versehen werden.

Versuche mit losen Kunststoffverkleidungen zeigten, daß auch sie trotz des hohen Wärmeausdehnungskoeffizienten des Kunststoffes gut für Auskleidungen von Deckeln geeignet sind.

Die vorgeschlagenen lösbaren Verbindungen sind insbesondere zur Verkleidung von metallischen Deckeln von Elektrolysezellen zur Herstellung von Chlor nach dem Amalgamverfahren geeignet.

Gegenstand der Erfindung ist auch die Verwendung des erfindungsgemäßen Apparatedeckels als Gehäusedeckel für Elektrolyseure, insbesondere für die Chlor-Alkali-Elektrolyse, z. B. nach dem Amalgamverfahren.

Die Erfindung wird nachstehend beispielhaft anhand der Figuren näher erläutert, ohne daß die Erfindung im einzelnen eingeschränkt ist.

Fig. 1 zeigt in einer seitlichen Aufsicht eine Ausführungsform des erfindungsgemäßen Apparatedeckels.

Fig. 2 zeigt ein Detail entsprechend einem Schnitt A-A' in Figur 1 im Bereich der Hülse 5 und der Stromdurchführung 12.

Fig. 3 zeigt ein alternatives Detail entsprechend einem Schnitt A-A' in Figur 1 im Bereich der Hülse 5.

### Beispiel

Fig. 1 zeigt ein Segment eines Deckels einer Elektrolysezelle, in der Chlor nach dem Amalgamverfahren hergestellt wird, mit einer losen Verkleidung 2 aus Kunststoff und einer üblichen Anodendurchführung 12 durch den Deckel 1. Praktischerweise wird i. a. die plattenförmige Verkleidung 2, z.B. aus PVDF, FEP, PVC, mit der Hülse 5 für die Anodendurchführung 12 (siehe Fig. 2) vor der Montage auf den Zellendeckel 1 miteinander gasdicht verbunden, z.B. durch Verschweissen. Anschließend wird der Zellendeckel 1 auf die Auskleidung 2 gelegt, wobei die Hülsen 5 durch Bohrungen 3 in der Deckelwand 1 reichen. Zwischen Zellendeckel 1 und Verkleidung 2 ist zusätzlich eine Isolierung 4 als Barriere für Schadgase vorgesehen.

Fig. 2 zeigt einen Schnitt durch eine Hülse 5 mit Anodendurchführung 12. Durch geteilte Halterungen, beispielsweise Spannringe 6 aus Kunststoff oder Metall eingreifend in eine Nut 13 in der Hülse 5, wird verhindert, daß die Hülsen 5 aus den Bohrungen 3 im Deckel 1 herausrutschen. Das Herausrutschen kann alternativ z. B. auch durch eine Schraubverbindung 16, 17 verhindert werden (siehe Fig.3). Die Abdichtung der Anoden 12 erfolgt beispielsweise durch eine Gummischeibe 8, die mit Hilfe des Flansches 9 und der Schraubverbindungen 10 auf die Oberkante der Hülse 5 gepreßt wird, z.B. zwecks Abdichtung des Reaktionsraumes von der Umgebung. Die weitere Dichtung 7 soll verhindern, daß z.B. bei der Reinigung der Oberseite des Deckels Feuchtigkeit zwischen Auskleidung 2 und Zellendeckel 1 gelangt. Zur Vermeidung von Korrosion an der Unterseite des Deckels 1 wird dieser mit einem geeigneten Korrosionsschutz 11 versehen.

Fig. 3 zeigt einen Schnitt durch eine Hülse 5 mit Anodendurchführung 12, bei der die Hülse mit Hilfe einer Überwurfmutter 17 fixiert ist. In diesem Beispiel ist die Gummidichtung im Innenbereich 15 der Hülse 5 heruntergezogen um die Durchführung 12 vor einem Kurzschluß mit der Hülse 5 zu sichern, wenn diese aus Metall gefertigt ist.

## Patentansprüche

1. Apparatedeckel mit korrosionsbeständiger Auskleidung (2) und wenigstens einer elektrischen Stromdurchführung (12), **dadurch gekennzeichnet, daß** die Auskleidung (2) aus Kunststoff besteht und an der Stromdurchführung (12) mit einer über die Deckelwand (1) hinausragenden Hülse (5) fest und gasdicht verbunden ist, daß die Hülse (5) mit einem lösbaren Befestigungsmittel (6) an der Deckelwand (1) fixiert ist, und daß der Raum zwischen der Stromdurchführung (12) und der Hülse (5) mit Hilfe eines lösbaren Dichtmittels (8) abgedichtet ist, wobei die Stromdurchführung (12) gegenüber der Hülse (5) und dem Deckel elektrisch isoliert ist.

2. Apparatedeckel nach Anspruch 1, **dadurch gekennzeichnet, daß** ein zusätzliches die Hülse umlaufendes Dichtmittel (7) vorgesehen ist.

3. Apparatedeckel nach den Ansprüchen 1 bis 2, **dadurch gekennzeichnet, daß** das Befestigungsmittel (6) ein Spannring ist, der in eine Nut (13) an der Hülse (5) eingreift.

4. Apparatedeckel nach den Ansprüchen 1 bis 2, **dadurch gekennzeichnet, daß** das Befestigungsmittel (6) eine Überwurfmutter (16) ist, die in ein Gewinde (17) an der Hülse (5) eingreift.

5. Apparatedeckel nach den Ansprüchen 1 bis 4, **dadurch gekennzeichnet, daß** das Dichtmittel (8) die Stromdurchführung (12) auch im Innenbereich (15) der Hülse umschließt und elektrisch isoliert.

6. Apparatedeckel nach den Ansprüchen 1 bis 5, **dadurch gekennzeichnet, daß** zwischen der Auskleidung (2) und der Deckelwand (1) eine zusätzliche Isolierschicht (4) aus geschlossenporigen Polymerschaum, insbesondere Polyurethanschaum vorgesehen ist.

7. Apparatedeckel nach den Ansprüchen 1 bis 6, **dadurch gekennzeichnet, daß** die Auskleidung (2) aus einem Kunststoff, aus der Reihe PVDF, FEP, PFA, oder PVC besteht

8. Apparatedeckel nach den Ansprüchen 1 bis 7, **dadurch gekennzeichnet, daß** die Unterseite des Deckels (1) mit einer zusätzlichen Korrosionsschutzschicht (11) versehen ist.

9. Verwendung des Apparatedeckels nach einem der Ansprüche 1 bis 8 als Gehäusedeckel für Elektrolyseure, insbesondere für die Chlor-Alkali-Elektrolyse, z. B. nach dem Amalgamverfahren.

## Claims

1. Apparatus cover with an anti-corrosion lining (2) and at least one electric current duct (12), **characterized in that** the lining (2) consists of plastic and is connected in a fixed and gas-tight manner to the current duct (12) with a sleeve (5) projecting above the cover wall (1), **in that** the sleeve (5) is secured with a detachable securement means (6) to the cover wall (1), and **in that** the space between the current duct (12) and the sleeve (5) is sealed by means of a detachable sealant (8), the current duct (12) being electrically insulated with respect to the sleeve (5) and the cover.

2. Apparatus cover according to claim 1, **characterized in that** it comprises an additional sealant (7) surrounding the sleeve.

3. Apparatus cover according to Claims 1 and 2, **characterized in that** the securement means (6) is a clamping ring that engages in a groove (13) on the sleeve (5).

4. Apparatus cover according to Claims 1 and 2, **characterized in that** the securement means (6) is a union nut (16) that engages in a thread (17) on the sleeve (5).

5. Apparatus cover according to Claims 1 to 4, **characterized in that** the sealant (8) surrounds and electrically insulates the current duct (12) also in the interior (15) of the sleeve.

6. Apparatus cover according to Claims 1 to 5, **characterized in that** an additional insulation layer (4) of closed-cell polymer foam, in particular polyurethane foam, is provided between the lining (2) and the cover wall (1).

7. Apparatus cover according to Claims 1 to 6, **characterized in that** the lining (2) consists of a plastic selected from the series consisting of PVDF, FEP, PFA and PVC.

8. Apparatus cover according to Claims 1 to 7, **characterized in that** the underside of the cover (1) is provided with an additional corrosion protection layer (11).

9. Use of the apparatus cover according to any of Claims 1 to 8 as a housing cover for electrolytic cells, in particular for chlor-alkali electrolysis, for example by the amalgam process.

## Revendications

1. Couvercle d'appareil avec revêtement (2) résistant à la corrosion et au moins une amenée de courant électrique (12), **caractérisé en ce que** le revêtement (2) consiste en une matière plastique et est relié de manière inamovible et étanche aux gaz, à l'amenée de courant (12) par un manchon (5) saillant de la paroi du couvercle (1), **en ce que** le manchon (5) est fixé à la paroi du couvercle (1) par un agent de fixation (6) amovible et **en ce que** l'espace entre l'amenée de courant (12) et le manchon (5) est rendu étanche à l'aide d'un agent d'étanchéité (8) amovible, l'amenée de courant (12) étant isolée de manière électrique du manchon (5) et du couvercle.

2. Couvercle d'appareil suivant la revendication 1, **caractérisé en ce que** l'on prévoit un agent d'étanchéité (7) supplémentaire, entourant le manchon.

3. Couvercle d'appareil suivant les revendications 1 à 2, **caractérisé en ce que** l'agent de fixation (6) est un anneau de serrage, qui s'engage dans une rainure (13) sur le manchon (5).

4. Couvercle d'appareil suivant les revendications 1 à 2, **caractérisé en ce que** l'agent de fixation (6) est un écrou-raccord (16), qui mord dans un filet (17) sur le manchon (5).

5. Couvercle d'appareil suivant les revendications 1 à 4, **caractérisé en ce que** l'agent d'étanchéité (8) entoure l'amenée de courant (12), également dans la partie interne (15) du manchon et l'isole de manière électrique.

6. Couvercle d'appareil suivant les revendications 1 à 5, **caractérisé en ce qu'**on prévoit entre le revêtement (2) et la paroi de couvercle (1), une couche supplémentaire d'isolant (4) en mousse de polymère à pores fermés, en particulier une mousse de polyuréthanne.

7. Couvercle d'appareil suivant les revendications 1 à 6, **caractérisé en ce que** le revêtement (2) consiste en une matière plastique parmi le série des PVDF, FEP, PFA ou PVC.

8. Couvercle d'appareil suivant les revendications 1 à 7, **caractérisé en ce que** la face inférieure du couvercle (1) est munie d'une couche supplémentaire (11) de protection contre la corrosion.

9. Utilisation du couvercle d'appareil suivant l'une quelconque des revendications 1 à 8, comme couvercle de boitier pour électrolyseur, en particulier pour l'électrolyse à l'alcali et chlore, par exemple selon le procédé par amalgame.
